# DEMANDE DE BREVET EUROPEEN

(11) **EP 3 719 384 A1**
(43) Date de publication de la demande: **07.10.2020**
(21) Numéro de dépôt: 20162578.7
(22) Date de dépôt: 12.03.2020
(51) Int. Cl.: F17C 13/04

(54) **ROBINET DE BOUTEILLE(S) DE FLUIDE ET BOUTEILLE DE FLUIDE COMPRENANT UN TEL ROBINET**

(30) Priorité: 03.04.2019 FR 1903567
(71) Demandeur: L'AIR LIQUIDE, SOCIETE ANONYME POUR L'ETUDE ET L'EXPLOITATION DES PROCEDES GEORGES CLAUDE, 75007 Paris (FR)
(72) Inventeur: FRENAL, Antoine, 78350 LES LOGES-EN-JOSAS (FR); FISCHER, Benjamin, 78350 LES LOGES-EN-JOSAS (FR)
(74) Mandataire: De Cuenca, Emmanuel Jaime

(57) **Abrégé**

Robinet de bouteille(s) de fluide sous pression comprenant un corps (2) s'étendant selon un direction longitudinale (A) et sur lequel est monté un accessoire (3) tel qu'un indicateur de pression, ledit accessoire (3) étant rendu solidaire du corps (2) du robinet au moyen d'un système (5, 6, 7) d'accrochage élastique autorisant un débattement limité de l'accessoire (3) par rapport au corps (2) du robinet, caractérisé en ce que le système (4, 5, 6, 7) d'accrochage comprend deux rainures (7) formées sur deux faces latérales opposées du corps (2) et deux pattes (4) d'accrochage flexibles solidaires de l'accessoire (3) dont les extrémités sont reçues respectivement dans les deux rainures (7), le système (4, 5, 6, 7) d'accrochage comprenant en outre une bride (5) de serrage vissées sur l'accessoire (3) et générant un effort sur les pattes (4) dans le sens de leur maintien dans lesdites rainures (7) respectives

## Description

L'invention concerne un robinet de bouteille(s) de fluide ainsi qu'une bouteille de fluide comprenant un tel robinet. L'invention concerne plus particulièrement un robinet de bouteille(s) de fluide sous pression comprenant un corps s'étendant selon une direction longitudinale et sur lequel est monté un accessoire tel qu'un indicateur de pression, ledit accessoire étant rendu solidaire du corps du robinet au moyen d'un système d'accrochage élastique autorisant un débattement limité de l'accessoire par rapport au corps du robinet.
Les accessoires fixés de manière rigide sur un robinet et situés à proximité d'un raccordement gaz rapide peuvent générer des contacts ou des entraves non maitrisés à cause de déformations, d'un mauvais montage,... La conséquence peut être une éjection d'un organe raccordé sous pression au robinet.
Un but de la présente invention est de pallier tout ou partie des inconvénients de l'art antérieur relevés ci-dessus.
A cette fin, le robinet selon l'invention, par ailleurs conforme à la définition générique qu'en donne le préambule ci-dessus, est essentiellement caractérisé en ce que le système d'accrochage comprend deux rainures formées sur deux faces latérales opposées du corps et deux pattes d'accrochage flexibles solidaires de l'accessoire dont les extrémités sont reçues respectivement dans les deux rainures, le système d'accrochage comprenant en outre une bride de serrage vissées sur l'accessoire et générant un effort sur les pattes dans le sens de leur maintien dans lesdites rainures respectives.
Le système de raccordement favorise une certaine élasticité et un débattement possible de l'accessoire par rapport au robinet mais une casse de la liaison en cas de sollicitation excessive (notamment radiale) plutôt qu'une déformation trop importante.

Par ailleurs, des modes de réalisation de l'invention peuvent comporter l'une ou plusieurs des caractéristiques suivantes :
- les deux rainures sont formées respectivement sur deux faces du corps qui sont parallèles à la direction longitudinale,
- le robinet a une forme générale oblongue qui s'étend selon la direction longitudinale, l'accessoire ayant une forme générale tubulaire et étant disposé concentriquement autour dudit corps du robinet,
- la bride de serrage comprend une plaque ajourée enfilée sur le corps et en appui sur le corps dans un plan perpendiculaire à la direction longitudinale, ladite plaque ajourée comprenant des bordures inclinées selon la direction longitudinale et venant en appui contre au moins une partie des pattes,
- le vissage de la bride de serrage sur l'accessoire génère un effort des bordures inclinées sur les pattes selon une direction transversale à l'axe longitudinal,
- le système d'accrochage élastique autorise un débattement angulaire élastique inférieur à 25°, notamment inférieur à 15° de l'accessoire par rapport au corps du robinet par rapport à l'axe longitudinal, c'est-à-dire que l'accessoire peut rotuler ou pivoter relativement au corps du robinet par rapport à la direction longitudinale,
- le système d'accrochage élastique autorise un débattement angulaire élastique limité lorsqu'il est soumis à un effort inférieur à 20N, au-delà de cet effort le système d'accrochage élastique assurant un blocage de l'accessoire par rapport au corps et/ou une rupture mécanique d'un élément flexible du système d'accrochage,
- la bride de serrage est vissée et serrée sur l'accessoire via plusieurs vis, notamment quatre vis orientées selon la direction longitudinale,
- l'accessoire est un indicateur de pression comprenant un boîtier abritant au moins un indicateur visuel mobile, le boîtier comprenant des orifices ou fenêtres de visualisation débouchant sur des faces périphériques du boîtier.
L'invention concerne également une bouteille de fluide sous pression comprenant un robinet conforme à l'une quelconque des caractéristiques ci-dessus ou ci-dessous
L'invention peut concerner également tout dispositif ou procédé alternatif comprenant toute combinaison des caractéristiques ci-dessus ou ci-dessous dans le cadre des revendications.
D'autres particularités et avantages apparaîtront à la lecture de la description ci-après, faite en référence aux figures dans lesquelles :
[Fig. 1] représente une vue en perspective, schématique et partielle illustrant un exemple de corps de robinet sans accessoire,
[Fig. 2] représente une vue en coupe longitudinale verticale, schématique et partielle, illustrant un exemple de montage d'un accessoire sur corps d'un robinet type de la [Fig. 1],
[Fig. 3] représente une vue de dessus schématique et partielle, de l'ensemble de la [Fig. 2],
[Fig. 4] représente une vue en coupe longitudinale verticale, schématique et partielle, du robinet de la [Fig. 1] selon un autre plan de coupe et dans lequel le robinet est monté sur une bouteille de fluide sous pression.

Le robinet illustré à la [Fig. 1] comprend un corps 2 oblong, par exemple de forme générale cylindrique s'étendant selon une direction longitudinale A (ou axe longitudinal). Ce corps 2 abrite un circuit de gaz qui s'étend entre une extrémité inférieure 11 du corps et une extrémité supérieure 12 formant un raccord mâle muni d'un orifice destiné à être raccordé à un appareil de soutirage ou de remplissage de fluide. L'extrémité supérieure du corps 2 a par exemple des nervure sou gorges pour l'accrochage rapide d'un système à griffes ou billes. L'extrémité inférieure du corps 2 est par exemple filetée pour son montage dans un orifice d'une bouteille de gaz sous pression (cf. [Fig. 1]). Le circuit comprend au moins un vanne ou clapet (non illustrée par soucis de simplification). Par exemple, le robinet peut comprend tout ou partie des éléments des robinets décrits dans les documents FR3054291A1 ou FR2962519A1.

Un accessoire 3 tel qu'un indicateur de pression est rendu solidaire du corps 2 du robinet au moyen d'un système 5, 6, 7 d'accrochage élastique autorisant un débattement limité de l'accessoire 3 par rapport au corps 2 du robinet.

L'accessoire 3 a par exemple une forme générale tubulaire et étant disposé concentriquement autour dudit corps 2 du robinet.

Le système d'accrochage comprend deux rainures 7 formées sur deux faces latérales opposées du corps 2 et deux pattes 4 ou lames d'accrochage flexibles solidaires de l'accessoire 3 dont les extrémités sont reçues respectivement dans les deux rainures 7. A cet effet, les pattes 4 sont dotées d'une extrémité d'une forme en saillie conjuguée des rainures 7. Les patte s4 peuvent être dotées d'encoches pour permettre leur démontage grâce à un outil conventionnel (type tournevis plat par exemple).

Les deux rainures 7 peuvent être formées respectivement sur deux faces planes du corps 2 qui sont parallèles à la direction longitudinale A.

Les deux pattes sont de préférence en matériau plastique et par exemple monobloc avec une partie du corps de l'accessoire 3.

Le système d'accrochage comprend en outre une bride 5 de serrage vissées sur l'accessoire 3 et générant un effort sur les pattes 4 dans le sens de leur maintien dans lesdites rainures 7 respectives.

Par exemple, la bride 5 de serrage comprend une plaque ajourée enfilée sur le corps 2 et en appui sur le corps dans un plan perpendiculaire à la direction longitudinale A. C'est-dire que la plaque comprend un trou par lequel elle est enfilée le long du corps 2 jusqu'à venir en butée sur le corps 2. La plaque ajourée peut comporter comprenant des bordures ou rebords inclinées selon la direction longitudinale et venant en appui contre au moins une partie des pattes 4.

Le vissage de la bride 5 de serrage sur l'accessoire 3 génère un effort des bordures inclinées sur les pattes selon une direction transversale ou oblique à l'axe longitudinal A. Comme visible à la [Fig. 3] et à la [Fig. 4], plusieurs (par exemple quatre) vis 6 peuvent être vissées dans une portion inférieure du boîtier de l'accessoire 3. Ces vis sont par exemple s vissées selon une direction parallèle à l'axe longitudinal, A, par exemple vers le bas du robinet. Ceci génère un effort tendant à remonter le boîtier de l'accessoire 3 et serrer les pattes dans leur rainure 7.

Les contacts brides 5 boîtier de l'accessoire 3 et pattes 4 génèrent par exemple une force à composante verticale (serrage vertical) et latérale forçant le plaquage de l'accessoire 3 contre les parois externes du corps 2 du robinet et générant ainsi la fonction retour en position en cas de déformation.

Des préférence le système d'accrochage élastique est dimensionné pour autoriser un débattement angulaire élastique inférieur à 25°, notamment inférieur à 15° de l'accessoire 3 par rapport au corps 2 du robinet par rapport à l'axe longitudinal A. C'est-à-dire que l'accessoire 3 peut rotuler ou pivoter relativement au corps 2 du robinet par rapport à la direction longitudinale.

Ce déplacement limité (son retour en position) en cas de sollicitation extérieure ou de déformation n'affecte par la connexion d'un l'organe de raccordement au niveau par exemple d'un raccord 13 de sortie du robinet.

De préférence également, le système d'accrochage élastique autorise un débattement angulaire élastique de l'accessoire limité lorsqu'il est soumis à un effort inférieur à 20N, au-delà de cet effort le système d'accrochage élastique assurant un blocage de l'accessoire par rapport au corps et/ou une rupture mécanique d'un élément flexible du système d'accrochage (par exemple les pattes 4).

Comme schématisé à la [Fig. 4] et sans que ceci soit limitatif, le boîtier de l'accessoire 3 peut abriter un indicateur de pression dans la bouteille 10 sur lequel est monté le robinet. Un chapeau 11 de protection ajouré peut être disposé autour de cet ensemble.

Cet indicateur 8 visuel peut être une pièce mobile. Le boîtier comprend à cet effet des orifices 9 ou fenêtres de visualisation débouchant sur des faces périphériques du boîtier permettant une visualisation selon une position transversale à l'axe longitudinal A.

Le dispositif indicateur de pression peut être du type de celui décrit dans le document FR3042586A1.

Tout ou partie du mécanisme et notamment la bride peut être "prémontée" pour faciliter l'installation et la fixation de l'accessoire 3.

La bride 5 de serrage peut être dotée de forme en saillie sur son pourtour interne pour favoriser son ajustement sur le corps 2 du robinet.

L'accessoire peut contenir un organe électronique tel qu'une puce électronique communicante, antenne ou autre.

## Revendications

1. Robinet de bouteille(s) de fluide sous pression comprenant un corps (2) s'étendant selon un direction longitudinale (A) et sur lequel est monté un accessoire (3) tel qu'un indicateur de pression, ledit accessoire (3) étant rendu solidaire du corps (2) du robinet au moyen d'un système (5, 6, 7) d'accrochage élastique autorisant un débattement limité de l'accessoire (3) par rapport au corps (2) du robinet, **caractérisé en ce que** le système (4, 5, 6, 7) d'accrochage comprend deux rainures (7) formées sur deux faces latérales opposées du corps (2) et deux pattes (4) d'accrochage flexibles solidaires de l'accessoire (3) dont les extrémités sont reçues respectivement dans les deux rainures (7), le système (4, 5, 6, 7) d'accrochage comprenant en outre une bride (5) de serrage vissées sur l'accessoire (3) et générant un effort sur les pattes (4) dans le sens de leur maintien dans lesdites rainures (7) respectives.

2. Robinet selon la revendication 1, **caractérisé en ce que** les deux rainures (7) sont formées respectivement sur deux faces du corps (2) qui sont parallèles à la direction longitudinale (A).

3. Robinet selon la revendication 1 ou 2, **caractérisé en ce que** le robinet a une forme générale oblongue qui s'étend selon la direction longitudinale, l'accessoire (3) ayant une forme générale tubulaire et étant disposé concentriquement autour dudit corps (2) du robinet.

4. Robinet selon l'une quelconque des revendications 1 à 3, **caractérisé en ce que** la bride (5) de serrage comprend une plaque ajourée enfilée sur le corps (2) et en appui sur le corps dans un plan perpendiculaire à la direction longitudinale (A), ladite plaque ajourée comprenant des bordures inclinées selon la direction longitudinale et venant en appui contre au moins une partie des pattes (4).

5. Robinet selon la revendication 4, **caractérisé en ce que** le vissage de la bride (5) de serrage sur l'accessoire (3) génère un effort des bordures inclinées sur les pattes selon une direction transversale à la direction longitudinale (A) .

6. Robinet selon l'une quelconque des revendications 1 à 5, **caractérisé en ce que** le système (5, 6, 7) d'accrochage élastique autorise un débattement angulaire élastique inférieur à 25°, notamment inférieur à 15° de l'accessoire (3) par rapport au corps (2) du robinet par rapport à la direction longitudinale (A), c'est-à-dire que l'accessoire (3) peut rotuler ou pivoter relativement au corps (2) du robinet par rapport à la direction longitudinale.

7. Robinet selon l'une quelconque des revendications 1 à 6, **caractérisé en ce que** le système (5, 6, 7) d'accrochage élastique autorise un débattement angulaire élastique limité lorsqu'il est soumis à un effort inférieur à 20N, au-delà de cet effort le système (5, 6, 7) d'accrochage élastique assurant un blocage de l'accessoire (3) par rapport au corps (2) et/ou une rupture mécanique d'un élément flexible du système d'accrochage.

8. Robinet selon l'une quelconque des revendications 1 à 7, **caractérisé en ce que** la bride (5) de serrage est vissée et serrée sur l'accessoire (3) via plusieurs vis, notamment quatre vis orientées selon la direction longitudinale.

9. Robinet selon l'une quelconque des revendications 1 à 8, **caractérisé en ce que** l'accessoire (3) est un indicateur de pression comprenant un boîtier abritant au moins un indicateur (8) visuel mobile, le boîtier comprenant des orifices (9) ou fenêtres de visualisation débouchant sur des faces périphériques du boîtier.

10. Bouteille de fluide sous pression comprenant un robinet conforme à l'une quelconque des revendications 1 à 9.
